# EUROPÄISCHE PATENTSCHRIFT

(11) **EP 0 475 019 B1**
(45) Veröffentlichungstag und Bekanntmachung des Hinweises auf die Patenterteilung: **30.03.1994**
(21) Anmeldenummer: 91111930.3
(22) Anmeldetag: 17.07.1991
(51) Int. Cl.: B65B 11/02

(54) **Verfahren und Vorrichtung zum Umwickeln einer Paletteneinheit mit einem Folienband**
Method and apparatus for wrapping a palettised load with a foil strap
Procédé et appareil pour envelopper une charge palettisée avec une bande de cerclage

(30) Priorität: 09.08.1990 DE 4025201
(43) Veröffentlichungstag der Anmeldung: 18.03.1992
(73) Patentinhaber: DEVELOG, REINER HANNEN & CIE, CH-2607 Cortebert (CH)
(72) Erfinder: Hannen, Reiner Wilhelm, W-4180 Goch 2, Pfalzdorf (DE)
(74) Vertreter: Stark, Walter, Dr.-Ing.

(56) Entgegenhaltungen:
- DE-U- 8 704 297
- FR-A- 2 256 871
- US-A- 4 545 182
- US-A- 4 549 388

## Beschreibung

Die Erfindung betrifft ein Verfahren zum Umwickeln einer aus Gutstapel und Palette bestehenden Paletteneinheit mit einem Folienband, bei dem die Paletteneinheit im wesentlichen horizontal über ihre Vertikalseiten mit Folienband sowie außerdem im wesentlichen vertikal über die Kopf- und Fußseiten und über wenigstens ein Paar gegenüberliegender Vertikalseiten mit Folienband umwickelt wird. Sie bezieht sich ferner auf eine Vorrichtung zur Durchführung dieses Verfahrens mit einem Vorrichtungsrahmen, an dem wenigstens ein Satellit auf einer Umlaufbahn drehbar und motorisch angetrieben gelagert ist, welcher eine Aufnahme für einen Folienbandwickel und einen insbesondere bremsbaren Folienbandabzug aufweist.

Es ist bekannt, einen auf einer Palette stehenden Gutstapel dadurch zu verpacken, daß ein Folienband im wesentlichen horizontal - und zwar entweder spiralförmig oder in Form einer Banderole - um die Vertikalseiten des Gutstapels herumgelegt wird. Als Folienbänder werden sogenannte Stretchfolien verwendet, die bereits vorgereckt und gedehnt sind. Die hierzu verwendeten Vorrichtungen haben einen torförmigen Vorrichtungsrahmen, an dem vertikal verfahrbar ein sich in horizontaler Ebene erstreckender Tragring gehalten ist, an dem ein Drehring um eine vertikale Achse verdrehbar gelagert ist. Dieser Drehring trägt einen Satelliten, der eine Aufnahme für einen Folienbandwickel und einen bremsbaren Folienbandabzug aufweist.

Zum Umwickeln wird der Tragrahmen zunächst in die unterste Position gebracht und das freie Ende der Folienbahn am Gutstapel festgelegt. Dann wird der Satellit in Drehung versetzt, wodurch sich das Folienband vom Folienbandwickel abzieht und durch eine besondere Bremseinrichtung nochmals gedehnt wird. Dabei fährt der Tragrahmen langsam hoch, so daß sich das Folienband wendelförmig über die Vertikalseiten des Gutstapels legt. Damit es dabei nicht zu Verschiebungen innerhalb des Gutstapels kommt, ist eine besondere Fixierplatte vorgesehen, die von oben auf den Gutstapel abgesenkt werden kann. Ferner ist noch ein Deckblattaufleger vorgesehen, mit dem ein Folienbahnabschnitt auf die Kopfseite des Gutstapels aufgelegt und durch die letzten Windungen des Folienbandes festgelegt werden kann.

Der Nachteil dieses bekannten Verfahrens besteht darin, daß keine gute Verbindung zwischen Gutstapel und Palette erreicht werden kann und daß auch keine vertikalen Kräfte auf den Gutstapel ausgeübt werden. Die Ladungssicherung ist deshalb häufig nicht ausreichend.

Daneben ist es bekannt, Paletteneinheiten auch im wesentlichen vertikal, d. h. über den Kopf und unter den Fuß sowie über je ein Paar der Vertikalseiten einzuwickeln, wobei die Paletteneinheit zwischen zwei Wickelabschnitten um 90̸° um die Hochachse gedreht wird. Auf diese Weise wird die Paletteneinheit kreuzweise eingewickelt und an allen sechs Seiten verpackt.

Mit diesem Verfahren wird eine senkrechte Vorspannung auf den Gutstapel ausgeübt, so daß er auf die Palette gedrückt wird. Der Gutstapel wird jedoch in horizontaler Richtung häufig nur unzureichend zusammengehalten. Außerdem ist die Palette an der Unterseite durch die über die Kufen gewickelten Folienbandabschnitte geschlossen, so daß die Paletteneinheit nicht mehr mit Hilfe eines Handhubwagens transportiert werden kann. Beim Transport besteht zudem die Gefahr, daß die Folienbandabschnitte in diesem Bereich beschädigt oder zerstört werden mit der Folge, daß der Ladungsverbund geschwächt wird.

Nach einem anderen bekannten Verfahren (FR-A-22 56 871) wird der Gutstapel sowohl horizontal als auch vertikal mit einem Folienband umwickelt. Dadurch ergibt sich eine verbesserte Sicherung des Gutstapels. Allerdings wird die Palette in die Wicklung nicht einbezogen. Das gilt auch für eine bekannte Vorrichtung (US-A-45 45 182), mit der ein Gutstapel nur vertikal umwickelt werden kann.

Der Erfindung liegt die Aufgabe zugrunde, die Ladungssicherheit einer aus Gutstapel und Palette bestehenden Paletteneinheit zu verbessern und eine Schwächung des Ladungsverbundes bei anschließenden Transportvorgängen zu verringern.

Diese Aufgabe wird bei dem eingangs beschriebenen Verfahren dadurch gelöst, daß die Paletteneinheit beim vertikalen Umwickeln derart horizontal und quer zum Verlauf der Kufen bewegt wird, daß das Folienband im Bereich der Fußseite zwischen die Kufen der Paletten zu liegen kommt, im übrigen Bereich jedoch gleichmäßig fortschreitend gewickelt wird. Dann verlaufen die Folienbandabschnitte zwischen den Kufen über die Unterseite des Palettenoberbretts bzw. der dort vorhandenen Unterzüge der Palette, so daß der Raum zwischen den Kufen im wesentlichen frei bleibt und die Paletteneinheit problemlos mit einem Handwagen verfahren werden kann. Weil das Folienband im Bereich der Fußseite der Paletteneinheit ausschließlich zwischen den Kufen durchgeführt wird, ist auch die Gefahr von Beschädigungen und damit die Beeinträchtigung der Ladungssicherheit wesentlich herabgesetzt. Die Kopfseite der Paletteneinheit wird vollständig abgedeckt und damit die vertikale Vorspannung gleichmäßig über die Fläche der Kopfseite verteilt. Ferner entstehen diagonal wirkende Spannkräfte, die eine zusätzliche Sicherheit gegen Verrutschen der Ladung auf der Palette bewirken.

Das vertikale und das horizontale Umwickeln kann in zwei verschiedenen, jeweils speziell dafür geeigneten Vorrichtungen durchgeführt werden. Um die Paletteneinheit in einer einzigen Vorrichtung nach dem erfindungsgemäßen Verfahren zu umwickeln, ist die Vorrichtung dadurch gekennzeichnet, daß die Lagerung des Satelliten bzw. der Satelliten zwischen einer sich in horizontaler Ebene und einer sich in vertikaler Ebene erstreckenden Umlaufbahn verschwenkbar ist. Eine nach diesem Konzept ausgestaltete Vorrichtung läßt sowohl eine vertikale als auch eine horizontale Umwicklung einer Paletteneinheit zu, wobei hierfür die Umlaufbahn des bzw. der Satelitten jeweils um 90̸° aus der einen in die andere Stellung gebracht wird. Auf diese Weise bedarf es keiner Transportvorgänge zwischen den beiden Umwicklungsabschnitten.

Bei der erfindungsgemäßen Vorrichtung ist der Satellit bzw. sind die Satelliten vorzugsweise an einem Tragrahmen gelagert, der an einer Seite am Vorrichtungsrahmen um eine horizontale Achse drehbar und vertikal heb- und senkbar gelagert ist. Dabei ist besonders vorteilhaft, wenn der bzw. die Satellit(en) an einem Drehring angeordnet ist bzw. sind, welcher an einem Tragring drehbar gelagert ist. Diese Ausbildung erleichtert insbesondere das vertikale Umwickeln der Paletteneinheit.

Nach einem weiteren Merkmal der Erfindung ist vorgesehen, daß dem Vorrichtungsrahmen ein Fahrwagen zugeordnet ist, der auskragende und durch die von der Umlaufbahn in vertikaler Stellung eingenommene und umschlossene Fläche einfahrbare Tragarme aufweist. Dieser Fahrwagen nimmt die Paletteneinheit vor der vertikalen Umwicklung des Folienbandes mit Hilfe seiner Tragarme auf und verfährt sie während des Wickelvorgangs langsam durch die Drehebene des bzw. der Satelliten. Durch entsprechende Hin- und Herbewegungen des Fahrwagens kann dann dafür gesorgt werden, daß das Folienband im Bereich der Fußseite nur zwischen die Kufen der Palette zu liegen kommt. Nach der vertikalen Umwicklung wird dann der Verfahrwagen aus der Vorrichtung herausgefahren.

Es ist zweckmäßig, daß die Tragarme einen solchen vertikalen Abstand zu dessen Fahrgestell haben, daß der Satellit in vertikaler Stellung der Umlaufbahn zwischen Tragarmen und Fahrgestell durchfahrbar ist. Dies ermöglicht es, den Fahrwagen einfach zu gestalten und das Fahrgestell im wesentlichen unterhalb der Tragarme anzuordnen.

Es ist ferner vorgesehen, daß die Vorrichtung einen Tragetisch für die Paletteneinheit aufweist, der mit Transportmitteln zum Verschieben der Paletteneinheit senkrecht zur Ebene der Umlaufbahn des bzw. der Satelliten in Vertikalstellung versehen ist. Die Transportmittel erleichtern das Auffahren der Paletteneinheit auf die Tragarme des Fahrwagens. Dies wird noch dadurch unterstützt, daß der Tragetisch vertikal verfahrbar ausgestaltet ist und die Breite des Tragetisches geringer ist als der freie Abstand zwischen zwei Tragarmen des Verfahrwagens.

In der Zeichnung ist die Erfindung an Hand eines schematisch dargestellten Ausführungsbeispiels näher veranschaulicht.

Die in den Figuren dargestellte Wickelvorrichtung (1) weist einen torförmigen Vorrichtungsrahmen (2), bestehend aus zwei Ständern (3) - von denen hier nur der vordere zu sehen ist - und einem diese obenseitig verbindenden Querjoch (4) auf. Der Vorrichtungsrahmen (2) steht ortsfest auf einer Bodenfläche auf.

An jedem der Ständer (3) ist ein Schlitten (5) vertikal verfahrbar gelagert. In den beiden Schlitten (5) sind die beiden Enden eines U-förmigen Tragrahmens (6) um eine gemeinsame, horizontal verlaufende Schwenkachse (7) gelagert. Die freien Enden des Tragrahmens (6) weisen Zahnradabschnitte (8) auf, die im Eingriff mit je einem Ritzel (9) stehen, die mit einem hier nicht näher dargestellten Elektromotorantrieb verbunden sind. Über diesen Antrieb kann der Tragrahmen (6) aus der gezeigten horizontalen Ebene um 90̸° nach unten in eine vertikale Ebene verschwenkt werden.

An der Unterseite des Tragrahmens (6) hängt ein kreisrunder Tragring (10̸), der eine Laufbahn für einen darunter angeordneten Drehring (11) bildet. An dem Drehring (11) ist ein Satellit (12) aufgehängt, der mit einem Folienbandwickel bestückt werden kann. Dem Satellit (12) gegenüber ist ein Kontergewicht (13) an dem Drehring (11) angeordnet, um einen Massenausgleich herzustellen. Statt des Kontergewichtes (13) kann auch ein weiterer Satellit vorgesehen sein, um gleichzeitig zwei Folienbänder abziehen zu können.

Unterhalb des Tragrahmens (6) ist ein Tragetisch (14) angeordnet, der mit einem Förderband (15) ausgestattet ist, welches in der Zeichnungsebene über ein Antriebsrad (16) in Bewegung versetzt werden kann. Auf dem Förderband (15) ruht eine Paletteneinheit (17), bestehend aus einer Palette (18) und einem Gutstapel (19). Die Paletteneinheit (17) ist durch eine weitere Fördereinrichtung (20̸) auf den Tragetisch (14) befördert worden.

Zu der Wickelvorrichtung (1) gehört ein Fahrwagen (21), der ein Fahrgestell (22) aufweist, an dessen hinterem Ende ein Halterahmen (23) hochsteht, von dessen oberen Ende nach vorn auskragende Tragarme (24) vorstehen. Die Breite des Fahrwagens (21) ist so bemessen, daß er zwischen den Ständern (3) des Vorrichtungsrahmens (2) durchfahren kann.

Mit dieser Wickelvorrichtung gestaltet sich ein Wickelvorgang wie folgt.

Vor dem Einfahren der Paletteneinheit (17) in die Wickelvorrichtung (1) wird zunächst der Tragrahmen (6) mit dem Tragring (10̸) und dem Drehring (11) in eine vertikale Lage nach unten verschwenkt (Fig. 1). Der Fahrwagen (21) wird dann so weit eingefahren, daß sich seine Tragarme (24) oberhalb und das Fahrgestell (22) unterhalb des Tragrahmens (6) befinden, so daß der Tragrahmen (6) mit dem Tragring (10̸) und dem Drehring (11) den Zwischenraum zwischen den Tragarmen (24) und dem Fahrgestell (22) durchfaßt. Der Tragetisch (14) befindet sich in der Ebene der Fördereinrichtung und unterhalb der Ebene der Tragarme (24). Die Paletteneinheit (17) fährt dann auf den Tragetisch (14), wobei die Tragarme (24) in die Lücken der Kufen (25, 26, 27) der Palette (18) einfahren. Der Tragetisch (14) wird dann mittels einer hier nicht näher dargestellten Hubeinrichtung abgesenkt, so daß die Paletteneinheit (17) auf den Tragarmen (24) zu liegen kommt (Fig. 2).

Von dem Satelliten (12) wird nun ein Stück des Folienbandes an der Paletteneinheit (17) befestigt. Dann wird der Drehring (11) in eine Drehbewegung versetzt, so daß der Satellit (12) um die Paletteneinheit (17) kreist. Auf diese Weise wird die Paletteneinheit (17) vertikal umwickelt. Durch langsames Herausfahren des Fahrwagens (21) - in dieser Ansicht nach rechts - wird das Folienband schraubenförmig um die Paletteneinheit (17) gewickelt.

Die Fahrbewegung des Fahrwagens (21) wird durch eine oszillierende Bewegung derart überlagert, daß die Palette (18) an ihrer Unterseite nur zwischen ihren Kufen (25, 26, 27) umwickelt wird, die Kufen (25, 26, 27) an ihren Unterseiten also frei bleiben. Nach oben hin gehen die Folienbänder (28) wieder auseinander, so daß sich das in Figur (3) dargestellte Wickelbild ergibt. Die Oberseite der Paletteneinheit (17) wird auf diese Weise gleichmäßig vom Folienband (28) abgedeckt, während die Folienbandabschnitte nach unten hin zusammenrücken.

Nach Fertigstellung der Vertikalwicklung befinden sich der Fahrwagen (21) mit der Paletteneinheit (17) außerhalb der Drehebene des Drehrings (11) (Fig. 3). Der Tragrahmen (6) wird dann in die Horizontale hochgeschwenkt. Anschließend wird der Fahrwagen (21) wieder in die Wickelvorrichtung (1) so weit eingefahren, daß die Tragarme (24) erneut über den Tragetisch (14) zu liegen kommen und sich die Paletteneinheit oberhalb davon befindet (Fig. 4). Der Tragetisch (14) wird angehoben und übernimmt auf diese Weise die Paletteneinheit (17). Der Fahrwagen (21) fährt - in dieser Ansicht nach rechts - wieder aus der Wickelvorrichtung (1) hinaus. Der Drehring (11) wird wieder in eine Drehbewegung versetzt, so daß - von der Oberkante des Gutstapels (19) beginnend - die Paletteneinheit (17) horizontal umwickelt wird. Durch Verfahren des Schlittens (5) und damit des Tragrahmens (6) wird der Gutstapel (19) bis zur Oberkante der Palette (18) schraubenförmig umwickelt (Fig. 5).

Nach Fertigstellung auch der Horizontalumwicklung wird der Tragrahmen (6) so weit hochgefahren, daß die Paletteneinheit (17) aus der Wickelvorrichtung (1) herausgefahren werden kann. Danach wird der Tragrahmen (6) erneut nach unten in eine vertikale Ebene verschwenkt. Nach Einfahren des Fahrwagens (21) kann dann eine neue Paletteneinheit in vorbeschriebener Weise umwickelt werden.

## Patentansprüche

1. Verfahren zum Umwickeln einer aus Gutstapel und Palette bestehenden Paletteneinheit mit einem Folienband, bei dem die Paletteneinheit (17) im wesentlichen horizontal über ihre Vertikalseiten mit Folienband (28) sowie außerdem im wesentlichen vertikal über die Kopf- und Fußseiten und über wenigstens ein Paar gegenüberliegender Vertikalseiten mit Folienband (28) umwickelt wird, **da****durch gekennzeichnet,** daß die Paletteneinheit (17) beim vertikalen Umwickeln derart horizontal und quer zum Verlauf der Kufen (25, 26, 27) bewegt wird, daß das Folienband (28) im Bereich der Fußseite zwischen die Kufen (25, 26, 27) der Palette (18) zu liegen kommt, im übrigen Bereich jedoch gleichmäßig fortschreitend gewickelt wird.

2. Vorrichtung zur Durchführung des Verfahrens nach Anspruch 1 mit einem Vorrichtungsrahmen, an dem wenigstens ein Satellit auf einer Umlaufbahn drehbar und motorisch angetrieben gelagert ist, welche eine Aufnahme für einen Folienbandwickel und einen insbesondere bremsbaren Folienbandabzug aufweist, **da****durch gekennzeichnet,** daß die Lagerung des Satelliten (12) zwischen einer sich in horizontaler Ebene und einer sich in vertikaler Ebene erstreckenden Umlaufbahn verschwenkbar ist.

3. Vorrichtung nach Anspruch 2, **dadurch ge****kennzeichnet,** daß der Satellit bzw. die Satelliten an einem Tragrahmen (6,10 ) gelagert sind, der an einer Seite am Vorrichtungsrahmen (2) um eine horizontale Achse (7) schwenkbar und vertikal heb- und senkbar gelagert ist.

4. Vorrichtung nach Anspruch 2 oder 3, **dadurch** **gekennzeichnet,** daß der Satellit bzw. die Satelliten an einem Drehring (11) angeordnet ist bzw. sind, welcher an einem Tragring (10) drehbar gelagert ist.

5. Vorrichtung nach einem der Ansprüche 2 bis 4, **dadurch gekennzeichnet,** daß dem Vorrichtungsrahmen (2) ein Fahrwagen (21) zugeordnet ist, der auskragende und durch die von der Umlaufbahn in vertikaler Stellung eingenommene und umschlossene Fläche elnfahrbare Tragarme (24) aufweist.

6. Vorrichtung nach Anspruch 5, **dadurch ge****kennzeichnet,** daß die Tragarme (24) einen solchen vertikalen Abstand zum Fahrgestell (22) des Fahrwagens (21) haben, daß der Satellit (12) bzw. die Satelliten in vertikaler Stellung der Umlaufbahn zwischen Tragarmen (24) und Fahrgestell (22) durchfahrbar ist.

7. Vorrichtung nach einem der Ansprüche 2 bis 6, **dadurch gekennzeichnet,** daß die Vorrichtung (1) einen Tragetisch (14) für die Paletteneinheit (17) aufweist, der mit Transportmitteln (15) zum Verschieben der Paletteneinheit (17) senkrecht zur Ebene der Umlaufbahn des Satellits (12) bzw. der Satelliten in Vertikalstellung versehen ist.

8. Vorrichtung nach einem der Ansprüche 2 bis 7, **dadurch gekennzeichnet,** daß die Vorrichtung (1) einen vertikal verfahrbaren Tragetisch (14) aufweist.

9. Vorrichtung nach Anspruch 8, **dadurch** **gekennzeichnet,** daß die Breite des Tragetisches (14) geringer ist als der freie Abstand zwischen zwei Tragarmen (24) des Fahrwagens (21).

## Claims

1. Method of wrapping a pallet unit, comprising a stack of goods and a pallet, with a strip of film, wherein the pallet unit (17) is wrapped with the strip of film (28) substantially horizontally over its vertical sides and is also wrapped with the strip of film (28) substantially vertically over the top and bottom ends and over at least one pair of oppositely situated vertical sides, characterised in that, during the vertical wrapping process, the pallet unit (17) is so displaced horizontally and transversely relative to the configuration of the runners (25, 26, 27) that the strip of film (28) comes to lie in the region of the bottom end between the runners (25, 26, 27) of the pallet (18), but uniform wrapping also continues to be effected in the remaining region.

2. Apparatus for implementing the method according to claim 1, comprising an apparatus frame, on which is mounted at least one satellite so as to be rotatably driven and motor-driven on a circular path, which has a means for receiving a roll of film strip and a means, which is especially brakable, for unwinding the strip of film, characterised in that the mounting of the satellite (12) is pivotable between a circular path extending in a horizontal plane and a circular path extending in a vertical plane.

3. Apparatus according to claim 2, characterised in that the satellite or the satellites is or are mounted on a supporting frame (6, 10), which is mounted on one side of the apparatus frame (2) so as to be pivotable about a horizontal axis (7) and so as to be vertically raisable and lowerable.

4. Apparatus according to claim 2 or 3, characterised in that the satellite or the satellites is or are disposed on a rotatable ring (11), which is rotatably mounted on a supporting ring (10).

5. Apparatus according to one of claims 2 to 4, characterised in that the apparatus frame (2) has associated therewith a moving carriage (21), which has projecting supporting arms (24), which are insertable through the area which is occupied and surrounded by the circular path in the vertical position.

6. Apparatus according to claim 5, characterised in that the supporting arms (24) have a vertical spacing from the chassis (22) of the moving carriage (21) such that the satellite (12) or the satellites is or are traversable in the vertical position of the circular path between supporting arms (24) and chassis (22).

7. Apparatus according to one of claims 2 to 6, characterised in that the apparatus (1) has a supporting table (14) for the pallet unit (17), which table is provided with conveyor means (15) for the displacement of the pallet unit (17) perpendicular to the plane of the circular path of the satellite (12) or satellites in the vertical position.

8. Apparatus according to one of claims 2 to 7, characterised in that the apparatus (1) has a vertically displaceable supporting table (14).

9. Apparatus according to claim 8, characterised in that the width of the supporting table (14) is smaller than the free spacing between two supporting arms (24) of the moving carriage (21).

## Revendications

1. Procédé pour enrouler dans une bande de pellicule un ensemble de palettisation constitué par une pile de marchandises et par une palette, dans lequel l'ensemble de palettisation (17) peut être enroulé, horizontalement pour l'essentiel, dans une bande de pellicule (28) sur ses côtés verticaux, ainsi qu'en outre, verticalement pour l'essentiel, dans une bande de pellicule (28) sur les côtés supérieur et inférieur et sur au moins une paire de côtés verticaux opposés, caractérisé par le fait que, lors de l'enroulement vertical, on déplace l'ensemble de palettisation (17) horizontalement et transversalement par rapport à la direction dans laquelle s'étendent ses supports (25, 26, 27), et ce, d'une manière telle que la bande de pellicule (28) vienne se poser entre les supports (25, 26, 27) de la palette (18) dans la région du côté inférieur, mais qu'elle soit enroulée en progressant régulièrement dans les autres régions.

2. Dispositif pour la mise en oeuvre du procédé selon la revendication 1, comprenant un cadre principal sur lequel au moins un satellite est monté en pouvant tourner sur une trajectoire circulaire, en étant entraîné par un moteur et en comprenant un réceptacle pour une bobine de pellicule en bande, ainsi qu'un dévidoir pour la bande de pellicule, celui-ci pouvant être en particulier freiné, caractérisé par le fait que la monture du satellite (12) peut pivoter entre une trajectoire circulaire s'étendant dans un plan horizontal et une trajectoire circulaire s'étendant dans un plan vertical.

3. Dispositif selon la revendication 2, caractérisé par le fait que le satellite ou les satellites, respectivement, sont installés sur un cadre porteur (6, 10) qui est monté par un côté sur le cadre principal (2) en pouvant pivoter autour d'un axe horizontal (7) et en pouvant être élevé et abaissé verticalement.

4. Dispositif selon la revendication 2 ou 3, caractérisé par le fait que le satellite ou les satellites, respectivement, est disposé ou sont disposés, respectivement, sur une couronne tournante (11) qui est montée en rotation sur une couronne porteuse (10).

5. Dispositif selon l'une des revendications 2 à 4, caractérisé par le fait qu'au cadre principal (2) est associé un chariot (21) comportant des bras porteurs (24) qui sont en saillie et qui peuvent passer à travers la surface occupée et circonscrite par la trajectoire circulaire lorsque celle-ci est en position verticale.

6. Dispositif selon la revendication 5, caractérisé par le fait que les bras porteurs (24) présentent par rapport au châssis (22) du chariot (21) une distance dans le sens vertical qui soit telle que l'on puisse faire passer le satellite (12) ou les satellites, respectivement, entre les bras porteurs (24) et le châssis (22) lorsque la trajectoire circulaire est en position verticale.

7. Dispositif selon l'une des revendications 2 à 6, caractérisé par le fait que le dispositif (1) comporte une table porteuse (14) qui est destinée à l'ensemble de palettisation (17) et qui est pourvue de moyens transporteurs (15) pour déplacer l'ensemble de palettisation (17) perpendiculairement au plan de la trajectoire circulaire du satellite (12) ou des satellites, respectivement, lorsque celle-ci est en position verticale.

8. Dispositif selon l'une des revendications 2 à 7, caractérisé par le fait que le dispositif (1) comporte une table porteuse (14) qui peut être déplacée verticalement.

9. Dispositif selon la revendication 8, caractérisé par le fait que la largeur de la table porteuse (14) est inférieure à la distance libre entre deux bras porteurs (24) du chariot (21).
